# EUROPÄISCHE PATENTSCHRIFT

(11) **EP 3 568 546 B1**
(45) Veröffentlichungstag und Bekanntmachung des Hinweises auf die Patenterteilung: **25.11.2020**
(21) Anmeldenummer: 18700998.0
(22) Anmeldetag: 15.01.2018
(51) Int. Cl.: E05B 47/00

(54) **SCHLÜSSELBETÄTIGUNGSVORRICHTUNG**
KEY ACTUATING DEVICE
DISPOSITIF D'ACTIONNEMENT À CLÉ

(30) Priorität: 16.01.2017 DE 102017100739
(43) Veröffentlichungstag der Anmeldung: 20.11.2019
(73) Patentinhaber: Aquis Sanitär AG, 9445 Rebstein (CH)
(72) Erfinder: WALLERSTORFER, Kurt, 5204 Strasswalchen (AT)
(74) Vertreter: Otten, Roth, Dobler & Partner mbB Patentanwälte
(86) Internationale Anmeldenummer: PCT/EP2018/050837
(87) Internationale Veröffentlichungsnummer: WO 2018/130681

(56) Entgegenhaltungen:
- EP-A1- 2 762 661
- DE-B3-102004 021 704
- DE-U1-202004 020 588
- JP-A- 2004 143 874

## Beschreibung

Die Erfindung betrifft eine Schlüsselbetätigungsvorrichtung nach dem Oberbegriff des Anspruchs 1.

Eine derartige Schlüsselbetätigungsvorrichtung ist in der Druckschrift DE 10 2004 021 704 B3 offenbart. Zudem sind aus den Druckschriften DE 20 2004 020 588 U1, EP 2 762 661 A1 oder JP 2004 143 874 A noch diverse Vorrichtungen bekannt geworden.

Bei diesem Stand der Technik wird sowohl der aktivierte Zustand als auch der deaktivierte Zustand des Aktuators für einen Drehkranz durch Ansteuerung eines zweiten Aktuators bewirkt. Das Einkoppeln in den aktivierten Zustand des Aktuators findet durch motorische, axiale Verschiebung eines Zahnrades statt, um dieses zum Eingriff in ein weiteres Zahnrad zu bringen. Bei ungünstiger Winkelposition der Zahnräder zueinander ist die axiale Verschiebung jedoch zunächst blockiert und die Zahnräder müssen sich unter der axialen Belastung relativ zueinander verdrehen bis der Eingriff der Verzahnung möglich ist. Daraus ergibt sich eine erhöhte Belastung aller beteiligten Bauelemente.

Aufgabe der Erfindung ist es daher, den genannten Nachteil zu vermeiden.

Diese Aufgabe wird durch die kennzeichnenden Merkmale des Anspruchs 1 gelöst.

Dementsprechend werden erfindungsgemäß zwei Zahnräder in axialer Richtung nebeneinander und koaxial zueinander angeordnet, die im deaktivierten Zustand der Kupplungsvorrichtung relativ zueinander frei drehbar sind. Zur Herbeiführung des aktivierten Zustands der Kupplungsvorrichtung werden die beiden Zahnräder unter Einwirkung des verschieblich gelagerten Kupplungselementes kraftschlüssig verbunden.

Erfindungsgemäß müssen daher zum Einkoppeln der Kupplungsvorrichtung die beiden Zahnräder nicht mehr mit ihrer Verzahnung ineinandergreifen, da der Kraftschluss anderweitig über das Kupplungselementes erzeugt wird. Der Kraftschluss kann dabei auf unterschiedlichste Art und Weise bewirkt werden, beispielsweise durch Reibschluss zwischen den Stirnseiten der Zahnräder oder sonstige Maßnahmen.

In einer vorteilhaften Ausführung der Erfindung wird zur Erzeugung des Kraftschlusses das Kupplungselementes mit einem oder mehreren Eingriffselementen zum Eingriff in entsprechende Ausnehmungen der Zahnräder versehen. Auf diese Weise kann eine Kopplung der koaxial zueinander angeordneten Zahnräder mittels axialer Verschiebung, beispielsweise des Kupplungselementes verwirklicht werden. Das oder die Eingriffselemente wirken dabei gewissermaßen als Mitnehmer für das eine Zahnrad bei einer Drehbewegung des anderen Zahnrads.

In einer besonderen Ausführung der Erfindung werden die Eingriffselemente stabförmig ausgebildet, um entsprechende

Ausnehmungen in den beiden Zahnrädern ganz oder wenigstens teilweise zu durchsetzen.

In einer Weiterbildung dieser Ausführungsform werden die Eingriffselemente an einer Kupplungsscheibe befestigt, vorzugsweise an die Kupplungssscheibe angeformt. Durch diese Maßnahme kann der Eingriff der Eingriffselemente in die entsprechenden Ausnehmungen der Zahnräder durch axiale Verschiebung der Kupplungsscheibe bewirkt werden.

In einer weiteren vorteilhaften Ausführungsform der Erfindung wird ein Federelement zur Beaufschlagung des Kupplungselementes mit einer Kupplungskraft in axialer Richtung vorgesehen.

Dadurch wird sichergestellt, dass die Eingriffselemente mit der vorgesehenen konstanten Federkraft so lange auf der Stirnseite des zweiten Kupplungszahnrades entlang gleiten, bis sie auf die dort vorhandenen Ausnehmungen treffen. Sodann können die Eingriffselemente dem Druck der Feder nachgeben und in das zweite Kupplungszahnrad eingreifen, sodass der Kraftschluss bewirkt wird. Somit wird nicht nur die Verzahnung der beiden zu koppelnden Zahnräder geschont, sondern es wird auch eine Anpresskraft auf die Stirnseite des zweiten Kupplungszahnrads sichergestellt, bei der kein unerwünschter Verschleiß eintritt. Darüber hinaus wird vermieden, dass der zweite Aktuator, der im Stand der Technik zum Aktivieren der Kupplung verwendet wird, zwischenzeitlich blockiert wird.

Mittels eines solchen Federelementes ist weiterhin gewährleistet, dass durch Einwirkung der Federkraft auf das Kupplungselement bei entsprechender Ansteuerung durch den zweiten Aktuator oder bei dessen Ausfall ein definierter, vorgegebener Zustand der Kupplung herbeigeführt wird. Mittels eines solchen Federelementes ist somit ein sogenanntes "fail safe" Verhalten gewährleistet, was bislang im Stand der Technik nicht vorhanden war.

Ein solches Federelement kann beispielsweise in Form einer Spiralfeder realisiert werden, die vorzugsweise als Druckfeder eingesetzt wird.

Der oben genannte definierte Zustand der Kupplung kann sowohl der eingekoppelte als auch der ausgekoppelte Zustand sein. So kann in einer bestimmten Ausführung der Erfindung der zweite Aktuator zum Auskoppeln gegen die Federkraft des Federelementes mittels des Greifarms aktivierbar sein. In diesem Fall nimmt die Kupplung bei Deaktivierung oder Ausfall des zweiten Aktuators durch die Federkraft selbsttätig den eingekoppelten Zustand ein.

Sofern dies gegebenenfalls in einer anderen Ausführung erwünscht ist, kann die Anordnung auch so ausgebildet werden, dass der zweite Aktuator zum Einkoppeln gegen die Federkraft des Federelementes mittels des Greifarms aktivierbar ist. In diesem Fall nimmt die Kupplungsvorrichtung bei Deaktivierung oder Ausfall des zweiten Aktuators den ausgekoppelten Zustand ein.

In einer vorteilhaften Ausführung der Erfindung wird das Kupplungselement auf einer Achse verschiebbar angeordnet, auf der zudem wenigstens eines der Zahnräder gelagert ist. Auf diese Weise kann eine zur Lagerung des Kupplungselementes und wenigstens eines der Zahnräder sowie Achse zusätzlich zur verschieblichen Anordnung des Kupplungselementes in Mehrfachfunktion genutzt werden. In einer besonderen Weiterbildung dieser Ausführung werden neben dem Kupplungselementes beide zu koppelnde Zahnräder mittels der gleichen Achse gelagert.

In einer vorteilhaften Kombination der oben genannten Maßnahmen ergibt sich eine Kupplungsvorrichtung der Schlüsselbetätigungsvorrichtung, bei der die Eingriffselemente des Kupplungselementes durch axiale Verschiebung des Kupplungselementes in die Ausnehmungen wenigstens eines der Zahnräder einkoppelbar sind. Wird zugleich auch die Druckfeder konzentrisch auf der gleichen Achse angeordnet, so sind alle Bauteile der Kupplung, die zur selbstständigen Funktion bei deaktiviertem zweiten Aktuator oder bei dessen Ausfall den gewünschten Zustand vorbeiführen, auf einfache Weise entlang bzw. auf einer Achse untergebracht und somit leicht montierbar.

Ein Ausführungsbeispiel der Erfindung wird in der Zeichnung dargestellt und anhand der Figuren nachfolgend näher erläutert.

Im Einzelnen zeigen
- Fig. 1: eine Seitenansicht der erfindungsgemäßen Schlüsselbetätigungsvorrichtung in ausgekoppeltem Zustand,
- Fig. 2: eine Seitenansicht der erfindungsgemäßen Schlüsselbetätigungsvorrichtung in eingekoppeltem Zustand und
- Fig. 3: eine Explosionsdarstellung der Kupplungsvorrichtung aus den Fig. 1 und 2.

In Fig. 1 ist die Schlüsselbetätigungsvorrichtung 1 mit einem Schloss 2 zum Einführen eines nicht dargestellten Schlüssels dargestellt. Das Schloss 2 umfasst einen Drehkranz 3, der über eine Getriebeanordnung 4 mit verschiedenen Getriebe-Zahnrädern 5 durch einen als ersten Aktuator vorgesehenen Elektromotor 6 angetrieben werden kann.

Zwischen dem Drehkranz 3 und der Getriebeanordnung 4 ist eine Kupplungsvorrichtung 7 angeordnet, die nachfolgend anhand Fig. 3 näher erläutert wird.

Die Kupplungsvorrichtung 7 umfasst als zweiten Aktuator einen Kupplungsmotor 8, der über eine Schnecke 9 ein Schneckenrad 10 antreibt. Mit dem Schneckenrad : 10 ist exzentrisch eine Zugstange 11 als Greifarm gelenkig verbunden, die einen Quersteg 12 aufweist. Der Quersteg 12 umfasst einen ringförmigen Vorsprung 13, der an eine Kupplungsscheibe 14 eines Kupplungselementes 15 angeformt ist.

Auf der dem Vorsprung 13 gegenüberliegenden Seite der Kupplungsscheibe 14 sind stabförmige Zapfen 16 als Eingriffselemente befestigt, beispielsweise angeformt. Die Zapfen 16 sind winkelmäßig gleich verteilt um eine Achse 17 angeordnet, auf der das Kupplungselement 15 axial verschiebbar gelagert ist.

Ein Ende der Achse 17 dient zur Aufnahme einer Lagerhülse 18 eines ersten Kupplungszahnrades 19, das durchgehende Löcher 20 aufweist, die zu den Zapfen 16 korrespondierend ringförmig verteilt angeordnet sind und einen Querschnitt aufweisen, der zur Aufnahme der Zapfen 16 geeignet ist.

Die Lagerhülse 18 ist auf der gegenüberliegenden Seite des ersten Kupplungszahnrads 19 verlängert, sodass dort ein zweites Kupplungszahnrad 21 koaxial zum ersten Kupplungszahnrad 19 gelagert werden kann.

Das zweite Kupplungszahnrad ist auf seiner in Fig. 3 nicht erkennbaren Unterseite mit Sacklöchern versehen, die in Größe und Anordnung ebenfalls mit den Zapfen 16 korrespondieren, sodass die Zapfen 16 nach Durchtritt durch die Löcher 20 auch in die Sacklöcher des zweiten Kupplungszahnrad 21 eingreifen können.

Im Anschluss an das zweite Kupplungszahnrad 21 ist ein Doppelzahnrad 22 dargestellt, dass durch Eingriff des zweiten Kupplungszahnrads 21 über die Getriebeanordnung 4 antreibbar ist.

Das erste Kupplungszahnrad 19 greift in der Gesamtanordnung gemäß den Fig. 1 und 2 in den Drehkranz 3 ein, sodass dieser bei eingekoppelter Kupplungsvorrichtung 7 über den Elektromotor 6 angetrieben werden kann.

Eine als Druckfeder angeordnete Schubfeder 23, die auf der Seite des Vorsprungs 13 des Kupplungselementes 15 angeordnet ist, schiebt zum Einkoppeln der Kupplungsvorrichtung 7 das Kupplungselement 15 in axialer Richtung, bis die Zapfen 16 die Löcher 20 des ersten Kupplungszahnrad 19 vollständig durchsetzen und in die Sacklöcher des zweiten Kupplungszahnrad 21 eingreifen. Dadurch werden die beiden Kupplungszahnräder 19 und 20 mittels der Zapfen 16 kraftschlüssig verbunden. Dadurch wird wiederum der Antrieb des Elektromotors 6 über die Getriebeanordnung 4, über das zur Getriebeanordnung 4 gehörende Doppelzahnrad 22 und über das zweite Kupplungszahnrad 21 auf das erste Kupplungszahnrad 19 übertragen, wodurch der Drehkranz 3 angetrieben wird.

Zum Auskoppeln der Kupplungsvorrichtung 7 wird der Kupplungsmotor 8 derart betätigt, dass die Zugstange 11 das Kupplungselement 15 gegen die Federkraft der Schubfeder 23 aus den Sacklöchern des zweiten Kupplungszahnrads 21 heraus zieht, wodurch der Kraftschluss zwischen den beiden Kupplungszahnrädern 19,21 unterbrochen wird. Somit ist der Elektromotor 6 als erster Aktuator deaktiviert.

Zum Aktivieren wird die Zugstange 11 mittels des Kupplungsmotors 8 vom Kupplungselement 15 gelöst, sodass das Kupplungselementes 15 mittels der Schubfeder 23 in axialer Richtung auf das zweite Kupplungszahnrad 21 gedrückt wird, wobei die Zapfen 16 zunächst die Löcher 20 des ersten Kupplungszahnrad 19 durchsetzen. Sofern die Sacklöcher des zweiten Kupplungszahnrad 21 noch nicht gegenüberliegend zu den Löchern 20 des ersten Kupplungszahnrad 19 angeordnet sind, bewegt sich das zweite Kupplungszahnrad 21 bei Betätigung des Elektromotors sechs unabhängig vom ersten Kupplungszahnrad 19 so weit, bis sich die Löcher gegenüber liegen und die Zapfen 16 unter dem Druck der Schubfeder 23 in die Sacklöcher des zweite Kupplungszahnrads 21 einrasten.

Wie das Ausführungsbeispiel zeigt, werden durch die Gleitbewegung der Zapfen 16 auf der Stirnseite des zweiten Kupplungszahnrades 21 die Verzahnungen der Kupplungszahnräder 19,21 nicht belastet. Zudem wirkt der Druck der Schubfeder 23 auf die Stirnseite des zweiten Kupplungszahnrads gleichverteilt, so dass im Gegensatz zur bisherigen randseitigen Belastung keinerlei Kippmoment auf das Zahnrad ausgeübt wird. Das erste Kupplungszahnrad bleibt im Übrigen von der Einwirkung der Schubfeder 23 vollständig verschont

Bei einem Defekt, beispielsweise einem Bruch der Zugstange 11 oder des Querstegs 12 wird über die Schubfeder 23 das Kupplungselement 15 in den eingekoppelten Zustand verbracht, sodass in diesem Fall ein definierter eingekoppelter Zustand der Kupplungsvorrichtung 15 eingenommen wird.

### Bezugszeichenliste:

- 1.: Schlüsselbetätigungsvorrichtung
- 2.: Schloss
- 3.: Drehkranz
- 4.: Getriebeanordnung
- 5.: Getriebezahnrad
- 6.: Elektromotor
- 7.: Kupplungsvorrichtung
- 8.: Kupplungsmotor
- 9.: Schnecke
- 10.: Schneckenrad
- 11.: Zugstange
- 12.: Quersteg
- 13.: Vorsprung
- 14.: Kupplungsscheibe
- 15.: Kupplungselement
- 16.: Zapfen
- 17.: Achse
- 18.: Lagerhülse
- 19.: erstes Kupplungszahnrad
- 20.: Loch
- 21.: zweites Kupplungszahnrad
- 22.: Doppelzahnrad
- 23.: Schubfeder

## Patentansprüche

1. Schlüsselbetätigungsvorrichtung (1) zum Drehen eines Schlüssels in einem Schloss (2), mit einem Aktuator (6), mit einem zum Eingriff mit einem Schlüssel vorgesehenen Drehkranz (3) und mit einem Getriebe (4) zur mechanischen Kopplung des Aktuators (6) an den Drehkranz (3), wobei eine mit dem Getriebe (4) zusammenwirkende Kupplungsvorrichtung (7) zum gesteuerten Einkoppeln des Aktuators (6) an den Drehkranz (3) im aktivierten Zustand und Auskoppeln vom Drehkranz (3) im deaktivierten Zustand vorgesehen ist, wobei eine Steuereinheit zum Deaktivieren der Kupplungsvorrichtung (7) bei deaktiviertem Aktuator (6) und Aktivieren der Kupplungsvorrichtung (7) bei aktiviertem Aktuator (6) ausgebildet ist, und wobei die Kupplungsvorrichtung (7) einen längsverschieblich gelagerten Greifarm (11) hat, der einen sich quer von dem Greifarm (11) erstreckenden Steg (12) zur Ankopplung an ein parallel zur Verschiebungsachse des Greifarms (11) verschieblich gelagertes Kupplungselement (15) der Kupplungsvorrichtung (7) erfasst, wobei ein zweiter Aktuator (8) zum Auskoppeln des Kupplungselementes (15) durch Verschiebung des Greifarms (11) mit dem Greifarm (11) gekoppelt ist,
**dadurch gekennzeichnet, dass**
zwei Zahnräder (19,21) in axialer Richtung nebeneinander und koaxial zueinander angeordnet sind, die im deaktivierten Zustand der Kupplungsvorrichtung (7) relativ zueinander frei drehbar sind und die im aktivierten Zustand der Kupplungsvorrichtung (7) durch Einwirkung des verschieblich gelagerten Kupplungselementes (15) kraftschlüssig verbunden sind.

2. Schlüsselbetätigungsvorrichtung nach Anspruch 1 **dadurch gekennzeichnet, dass** das Kupplungselement (15) ein oder mehrere Eingriffselemente (16) zum Eingriff in Ausnehmungen (20) der Zahnräder (19,21) umfasst.

3. Schlüsselbetätigungsvorrichtung nach einem der vorgenannten Ansprüche **dadurch gekennzeichnet, dass** die Eingriffselemente (16) stabförmig zum Eingriff in Löcher, vorzugsweise Rundlöcher (20) in den Zahnrädern (19,21) ausgebildet sind.

4. Schlüsselbetätigungsvorrichtung nach einem der vorgenannten Ansprüche **dadurch gekennzeichnet, dass** die Eingriffselemente (16) an einer Kupplungsscheibe (14) befestigt, vorzugsweise angeformt sind.

5. Schlüsselbetätigungsvorrichtung nach einem der vorgenannten Ansprüche **dadurch gekennzeichnet, dass** ein Federelement (23) zur Druckbeaufschlagung des Kupplungselementes (15) mit einer Kupplungskraft in axialer Richtung vorgesehen ist.

6. Schlüsselbetätigungsvorrichtung nach einem der vorgenannten Ansprüche **dadurch gekennzeichnet, dass** das Federelement eine Druckfeder (23) ist.

7. Schlüsselbetätigungsvorrichtung nach einem der vorgenannten Ansprüche **dadurch gekennzeichnet, dass** der zweite Aktuator (8) zum Auskoppeln gegen die Federkraft des Federelementes (23) mittels des Greifarms (11) aktivierbar ist.

8. Schlüsselbetätigungsvorrichtung nach einem der vorgenannten Ansprüche **dadurch gekennzeichnet, dass** der zweite Aktuator (8) zum Einkoppeln gegen die Federkraft des Federelementes (23) mittels des Greifarms (11) aktivierbar ist.

9. Schlüsselbetätigungsvorrichtung nach einem der vorgenannten Ansprüche **dadurch gekennzeichnet, dass** das Kupplungselement (15) entlang bzw. auf der Achse wenigstens eines der Zahnräder (19,21) verschiebbar angeordnet ist.

10. Schlüsselbetätigungsvorrichtung nach einem der vorgenannten Ansprüche **dadurch gekennzeichnet, dass** die Eingriffselemente (16) durch Krafteinwirkung des Federelementes (23) in die Ausnehmungen (20) der Zahnräder (19,21) einkoppelbar sind.

## Claims

1. A key actuating device (1) for turning a key in a lock (2), comprising an actuator (6), a slewing ring (3) for engaging with a key, and a transmission (4) for mechanically coupling the actuator (6) to the slewing ring (3), wherein a coupling device (7) cooperating with the transmission (4) is provided for the controlled coupling of the actuator (6) into the slewing ring (3) in the activated state and for decoupling from the slewing ring (3) in the deactivated state, wherein a control unit is designed for deactivating the coupling device (7) when the actuator (6) is deactivated and for activating the coupling device (7) when the actuator (6) is activated, and wherein the coupling device (7) has a longitudinally displaceable gripping arm (11) which detects a web (12) extending transversely from the gripping arm (11) for coupling to a coupling element (15) of the coupling device (7), said coupling element being displaceably mounted parallel to the axis of displacement of the gripping arm (11), wherein a second actuator (8) is coupled to the gripping arm (11) for decoupling the coupling element (15) by displacing the gripping arm (11),
**characterised in that**
two toothed gearwheels (19, 21) are arranged next to one another in the axial direction and coaxially to one another, which are freely rotatable relative to one another in the deactivated state of the coupling device (7) and which are connected in a force-fitting manner in the activated state of the coupling device (7) by the action of the displaceably mounted coupling element (15).

2. The key actuating device according to claim 1, **characterised in that** the coupling element (15) comprises one or a plurality of engagement elements (16) for engaging in recesses (20) of the toothed gearwheels (19, 21).

3. The key actuating device according to any one of the preceding claims, **characterised in that** the engagement elements (16) are rod-shaped for engagement in holes, preferably round holes (20) in the toothed gearwheels (19, 21).

4. The key actuating device according to any one of the preceding claims, **characterised in that** the engagement elements (16) are fastened to, preferably integrally formed on, a coupling disc (14).

5. The key actuating device according to any one of the preceding claims, **characterised in that** a spring element (23) is provided for applying pressure to the coupling element (15) with a coupling force in the axial direction.

6. The key actuating device according to any one of the preceding claims, **characterised in that** the spring element is a compression spring (23).

7. The key actuating device according to any one of the preceding claims, **characterised in that** the second actuator (8) can be activated by means of the gripping arm (11) for decoupling against the spring force of the spring element (23).

8. The key actuating device according to any one of the preceding claims, **characterised in that** the second actuator (8) can be activated by means of the gripping arm (11) for coupling in against the spring force of the spring element (23).

9. The key actuating device according to any one of the preceding claims, **characterised in that** the coupling element (15) is displaceable along or on the axis of at least one of the toothed gearwheels (19, 21).

10. The key actuating device according to any one of the preceding claims, **characterised in that** the engagement elements (16) can be coupled into the recesses (20) of the toothed gearwheels (19, 21) under the action of the force of the spring element (23).

## Revendications

1. Dispositif d'actionnement à clé (1) permettant de tourner une clé dans une serrure (2), comprenant un actionneur (6), une couronne rotative (3) pour entrer en prise avec une clé et un engrenage (4) pour coupler mécaniquement l'actionneur (6) à la couronne rotative (3), dans lequel un dispositif d'accouplement (7) coopère avec l'engrenage (4) pour coupler de manière commandée l'actionneur (6) à la couronne rotative (3) à l'état activé et pour découpler la couronne rotative (3) à l'état désactivé, dans lequel une unité de commande est conçue pour désactiver le dispositif d'accouplement (7) lorsque l'actionneur (6) est désactivé et pour activer le dispositif d'accouplement (7) lorsque l'actionneur (6) est activé, et dans lequel le dispositif d'accouplement (7) comporte un bras préhenseur (11) monté de manière à pouvoir être déplacé longitudinalement, lequel détecte une nervure (12) s'étendant transversalement du bras préhenseur (11) pour l'accouplement à un élément d'accouplement (15) du dispositif d'accouplement (7), lequel est monté de manière à pouvoir être déplacé parallèlement à l'axe de déplacement du bras préhenseur (11), dans lequel un second actionneur (8), pour découpler l'élément d'accouplement (15) par déplacement du bras préhenseur (11), est couplé au bras préhenseur (11),
**caractérisée en ce que**
deux roues dentées (19, 21) sont disposées l'une à côté de l'autre dans la direction axiale et coaxialement l'une à l'autre, lesquelles peuvent tourner librement l'une par rapport à l'autre à l'état désactivé du dispositif d'accouplement (7), et lesquelles, à l'état activé du dispositif d'accouplement (7), sous l'effet de l'élément d'accouplement (15) monté de manière à pouvoir être déplacé, sont liées par la complémentarité de force.

2. Dispositif d'actionnement à clé selon la revendication 1, **caractérisé en ce que** l'élément d'accouplement (15) comprend au moins un élément d'entrée en prise (16) pour entrer en prise dans des évidements (20) des roues dentées (19, 21).

3. Dispositif d'actionnement à clé selon l'une quelconque des revendications précédentes, **caractérisé en ce que** les éléments d'entrée en prise (16) sont conçus sous la forme de tige pour entrer en prise dans des trous, de préférence des trous ronds (20) dans les roues dentées (19, 21).

4. Dispositif d'actionnement à clé selon l'une quelconque des revendications précédentes, **caractérisé en ce que** les éléments d'entrée en prise (16) sont fixés sur un disque d'accouplement (14), de préférence moulés.

5. Dispositif d'actionnement à clé selon l'une quelconque des revendications précédentes, **caractérisé en ce qu'**un élément à ressort (23) est prévu pour appliquer une pression sur l'élément d'accouplement (15) à une force d'accouplement dans la direction axiale.

6. Dispositif d'actionnement à clé selon l'une quelconque des revendications précédentes, **caractérisé en ce que** l'élément à ressort (23) est un ressort de pression.

7. Dispositif d'actionnement à clé selon l'une quelconque des revendications précédentes, **caractérisé en ce que** le second actionneur (8) peut être activé pour le découplage contre la force de ressort de l'élément à ressort (23) au moyen du bras préhenseur (11).

8. Dispositif d'actionnement à clé selon l'une quelconque des revendications précédentes, **caractérisé en ce que** le second actionneur (8) peut être activé pour l'accouplement contre la force de ressort de l'élément à ressort (23) au moyen du bras préhenseur (11).

9. Dispositif d'actionnement à clé selon l'une quelconque des revendications précédentes, **caractérisé en ce que** l'élément d'accouplement (15) est disposé de manière coulissante le long ou sur l'axe de l'au moins une des roues dentées (19, 21).

10. Dispositif d'actionnement à clé selon l'une quelconque des revendications précédentes, **caractérisé en ce que** les éléments d'entrée en prise (16) peuvent être accouplés, par application de force de l'élément à ressort (23), dans les évidements (20) des roues dentées (19, 21).
